# DEMANDE DE BREVET EUROPEEN

(11) **EP 0 624 328 A1**
(43) Date de publication de la demande: **17.11.1994**
(21) Numéro de dépôt: 94830101.5
(22) Date de dépôt: 04.03.1994
(51) Int. Cl.: A47C 1/027

(54) **Dispositif de blocage/déblocage pour assise basculante de chaise de bureau**

(30) Priorité: 14.05.1993 IT BS930035 U
(71) Demandeur: CO.FE.MO S.p.A., I-25045 Castegnato (Brescia) (IT)
(72) Inventeur: Moreschi, Sergio, I-25045 Castegnato (Brescia) (IT)
(74) Mandataire: Manzoni, Alessandro

(57) **Abrégé**

Le modèle utilitaire en question concerne un dispositif de blocage et déblocage pour des chaises dont l'assise est fixée à un support (10) basculant sur un élément fixe et par rapport à cet élément fixe qui est équipé d'un empilage de lames parallèles (11). Le dispositif comprend un tirant rigide (13) qui traverse les lames (11) et que l'on déplace axialement de la position de blocage à la position de déblocage au moyen d'un levier et avec l'aide d'un ressort (14) qui tend normalement à maintenir le tirant (13) dans la position de blocage. Le levier de manoeuvre (14) agit sur le tirant (13) par l'intermédiaire d'une sphère interposée (20) et il dispose d'une cavité radiale (22) où vient se loger une partie de sphère (20) afin de définir la position de une partie de sphère (20) afin de définir la position de blocage du tirant (13).

## Description

Le modèle utilitaire en question concerne en général les chaises de bureau à assise basculante, et plus en particulier un dispositif de blocage/déblocage de l'assise de ces chaises.

Les chaises ou les fauteuils de bureau peuvent être constituées d'assise, siège-dossier, fixée à un support basculant sur un élément fixe ou par rapport à cet élément fixe supporté par un montant ou une colonne d'appui. Les oscillations de ce support, et donc du siège, peuvent être interdites par un dispositif de blocage situé entre le support basculant et le corps central.

Dans une exécution diffusée, le corps central présente des lames parallèles et le dispositif de blocage/déblocage est supporté par le support basculant et destiné à engager ce dernier au corps central par un blocage à empilage de ces lames. Le dispositif comprend normalement un tirant qui traverse ces lames et que l'on déplace axialement et transversalement par rapport au support basculant de la position de blocage à la position de déblocage au moyen d'un élément d'appui contre les côtés opposés de l'empilage de lames; un ressort qui tend à maintenir le levier normalement dans la position de blocage, et un levier de manoeuvre qui agit sur le tirant opposant à ce ressort pour le déplacer dans la position de déblocage.

Plusieurs modes d'interaction entre le levier de manoeuvre et le tirant de blocage/déblocage ont été proposés. Cette invention vise, d'ailleurs, à offrir un dispositif de blocage/déblocage pour assises basculantes obtenu par l'intermédiaire d'un nouvel arrangement et combinaison d'éléments, à conception plus simple et économique et au mouvement plus aisé.

Le dispositif en question est pratiquement conforme à la revendication 1 qui suivra. Il permet de:
- débloquer momentanément le balancement, outre au blocage et déblocage permanents, avec retour automatique bloqué après un redressement de l'assise; et
- utiliser un levier de manoeuvre à la forme simple et que l'on peut étendre en avant près du support basculant pour un accès manuel plus aisé.

Des détails supplémentaires de l'invention en question sont plus évidents dans la description faite se rapportant au plan indicatif et non limitatif ci-joint, où:
la Fig. 1 montre une vue en plan d'un ensemble de support pour assise basculante complet de dispositif de blocage/déblocage; et
la Fig. 2 montre une section transversale de l'ensemble de la Fig. 1 au niveau de dispositif de blocage/déblocage.

Dans ces plans, la référence 10 indique un support basculant par rapport au corp qui est équipé de plusieurs lames empilées 11. Le support basculant 10 supporte une assise pour chaises et similaires que l'on peut bloquer/débloquer sur cet empilage de lames 11 au moyen d'un dispositif de blocage/déblocage 12 que l'on peut actionner manuellement. Ce dispositif 12 comprend principalement un tirant fixe 13, un ressort de blocage 14 et un levier de manoeuvre 15.

En particulier, le tirant 13 est orienté transversalement au support 10, traverse les lames 11, étant guidé, d'un côté, dans une douille 16 qui repose contre un côté de l'empilage de lames 11 et que l'on peut déplacer dans un siège 10' obtenu dans le support basculant 10 et, du côté opposé, dans un manchon de réaction 17 fixé au support basculant 10 et muni d'une bride de fond 17' qui repose contre le côté opposé de l'empilage de lames 11.

Pratiquement, le tirant 13 présente sur un côté un écrou 18 qui empêche l'extraction des éléments de guide 16, 17 et sur l'autre côté il est muni d'une tête 19 tournée vers le levier de manoeuvre 15 et que l'on déplace axialement de la position de blocage à la position de déblocage sur les lames 11.

Le ressort de blocage 14 se trouve, précomprimée, à l'intérieur du manchon 17, entre la tête 19 du tirant 13 et la bride de fond 17' du manchon. Le ressort 14 agit ainsi en déplaçant normalement le tirant vers le levier 15 et maintenant la douille 16 engagée contre l'empilage de lames 11 qui sont ainsi bloquées contre le fond 17' du machon de réaction 17.

Le levier de manoeuvre 15 se trouve à côté du support basculant 10 et comprend un bras de commande 15' s'étendant orthogonalement à l'axe du tirant 13 à une certaine distance de la tête 19 de ce dernier, et un bras de prise 15'' angulaire par rapport au bras de commande 15'. Ce bras de commande 15 du levier 15 traverse le manchon 17 et peut tourner sur son axe. Entre le bras de commande 15 et la tête 19 du tirant 13 est interposée une sphère 20 au centre d'un anneau de guide 21 fixé ou intégral au manchon de réaction 17, cette sphère 20 agissant comme organe de transmission des commandes du levier au tirant. Le bras de commande 15' du levier 15 dispose d'une cavité radiale 22 qui définit une camme qui interagit avec la sphère 20 pour établir les positions de blocage/déblocage du dispositif.

En effet, quand la cavité 22 est orientée vers la sphère 20, elle loge une partie de la sphère - voir Fig. 2 - ce qui permet au tirant 13, par l'action du ressort 14, de se déplacer vers la sphère et maintenir la position de blocage à laquelle les lames sont comprimées entre les éléments 16 et 17.

Par contre, une rotation du levier 15 autour de l'axe du bras de commande 15' provoque l'éloignement de la cavité 22 de la sphère 20. Cette dernière est ainsi poussée vers le tirant 13 par la surface périphérique du bras. Cela provoque un déplacement axial du tirant 13 opposé à l'action du ressort 14 et un déblocage du dispositif lorsque la douille 16 tend à s'éloigner de l'empilage de lames.

On peut avoir un déblocage permanent en déplaçant vers le bas, dans le sens de la flèche G dans la Fig. 2, le bras de prise 15'' du levier 15 pour éloigner complètement la cavité 22 de la sphère 20. Le déblocage peut être momentané et instable si le bras de prise 15'' du levier est déplacé vers le haut, dans le sens de la flèche S dans la Fig. 2, de manière à laisser la cavité 22 partiellement en correspondance de la sphère. Un tel déplacement réduit peut être délimité par un dent d'arrêt 23 sur le bras 15'' du levier 15, qui interagit avec une butée sur le manchon de réaction. La condition instable entre la sphère 20 et la cavité 22, et l'action de réaction du ressort 14 permettront au dispositif de retourner automatiquement dans la position de blocage une fois la commande manuelle (S) sur le levier est enlevée.

## Revendications

1. Dispositif de blocage/déblocage pour chaises munies de siège fixé à un support (10) basculant sur un élément fixe et par rapport à cet élément fixe qui est équipé d'un empilage de lames parallèles (11), dispositif comprenant un tirant fixe (13) qui traverse les lames (11) et que l'on déplace axialement de la position de blocage à la position de déblocage au moyen d'éléments (16, 17) reposant contre les côtés opposés de l'empilage de lames (11), un ressort de blocage (14) qui tend normalement à maintenir le tirant (13) dans la position de blocage, et un levier de manoeuvre (15) qui agit sur le tirant (13) opposé à ce ressort (14) pour le déplacer de la position de déblocage, caractérisé par le fait que ce levier de manoeuvre (14) agit sur le tirant (13) par l'intermédiaire d'une sphère interposée (20), ce levier étant disposé d'une cavité radiale (22) où vient se loger une partie de la sphère (20) afin de définir la position de blocage du tirant (13).

2. Dispositif conforme aux revendications 1, où le tirant (13), qui traverse les lames (11), est guidé dans une douille (16) qui repose contre un côté de l'empilage de lames et qui glisse dans un siège (10') obtenu dans le support basculant, et dans un manchon de réaction (17) qui est fixé au support basculant et qui dispose d'une bride de fond (17') qui repose contre le côté opposé de l'empilage de lames (11), où le tirant (13) est équipé d'une tête (19) qui fait partie du manchon (17) et qui est en contact avec la sphère (20), où le ressort le blocage (14) est située précomprimée entre la tête (19) du tirant (13) et la bride de fond (17') du manchon (17) pour déplacer le tirant vers la sphère (20), et le levier de manoeuvre (15), déplaçant la sphère (20) vers la tête du tirant, définit la position de déblocage.

3. Dispositif conforme aux revendications 1 et 2, où le levier de manoeuvre (15) est équipé d'un bras de commande (15') placé orthogonalement à l'axe du tirant et un bras de prise (15') courbé par rapport au bras de commande, où le bras de commande (15') traverse le manchon de réaction (17) avec possibilité de rotation autour de son axe, et où la cavité radiale (222) interagissant avec la sphère (20) est obtenue sur le bras de commande (15') et l'on peut approcher ou éloigner de la sphère en tournant le levier autour de l'axe du bras de commande du levier.

4. Dispositif conforme à la revendication 3, où on peut déplacer le levier dans un premier sens (G) et un deuxième sens (S) différement par rapport à une position de blocage où la cavité radiale loge une partie de la sphère afin de définir la position de blocage, le déplacement du levier dans le premier sens (G) comportant un éloignement complet de la cavité de la sphère afin de définir la position de déblocage permanent du dispositif, tandis que le déplacement du levier dans le deuxième sens (S) comporte l'éloignement partiel de la cavité de la sphère afin de définir un blocage momentané et instable et le retour automatique dans la position de blocage du dispositif.
